# EUROPÄISCHE PATENTSCHRIFT

(11) **EP 1 416 833 B1**
(45) Veröffentlichungstag und Bekanntmachung des Hinweises auf die Patenterteilung: **02.02.2005**
(21) Anmeldenummer: 02770140.8
(22) Anmeldetag: 08.08.2002
(51) Int. Cl.: A47C 27/08, A47C 27/10, A47C 27/18

(54) **LUFTMATRATZE**
AIR MATTRESS
MATELAS PNEUMATIQUE

(30) Priorität: 08.08.2001 DE 20112764 U
(43) Veröffentlichungstag der Anmeldung: 12.05.2004
(73) Patentinhaber: Brun, Andreas, 8004 Zürich (CH); EMPA Eidgenoessische Materialpruefungs- und Forschungsanstalt, 9014 St. Gallen (CH)
(72) Erfinder: BRUN, Andreas, CH-8004 Zürich (CH); WEDER, Markus, CH-9428 Walzenhausen (CH)
(74) Vertreter: Schuhmann, Albrecht
(86) Internationale Anmeldenummer: PCT/IB2002/003789
(87) Internationale Veröffentlichungsnummer: WO 2003/013313

(56) Entgegenhaltungen:
- EP-A- 0 878 150
- CH-A- 659 180
- US-A- 4 908 895
- US-A- 5 137 592

## Beschreibung

Die vorliegende Erfindung betrifft eine Luftmatratze mit den Merkmalen des Oberbegriffs das Anspruchs 1. Eine derartige Matratze ist bereits aus EP-A-0 878 150 bekannt.

Luftmatratzen, bestehend aus wenigstens einer Luftkammer aus miteinander verschweißten oder verklebten Bahnen eines luftundurchlässigen, wasserdampfdurchlässigen oder -undurchlässigen Materials, wobei die Luftkammer mit einem verschließbaren Ventil zum Ein- und Auslassen von Luft versehen ist, sind bekannt. Die herkömmlichen Luftmatratzen sind zwar bequem, sie wärmen jedoch nur minimal, da die in den Luftkammern oder der Luftkammer eingeschlossene Luft frei zirkulieren kann und damit durch Konvektion viel Wärme abführt. Luftmatratzen aus umhülltem Schaumstoff sind relativ schwer, haben ein großes Packmaß und sind relativ teuer in der Herstellung, da Delaminationsproblemen der Umhüllung gegenüber dem Schaumstoff vorgebeugt werden muss.

Aufgabe der vorliegenden Erfindung ist es, eine Luftmatratze zu schaffen, die einen Wärmeverlust durch Konvektion minimiert, die jedoch trotzdem leicht ist, klein verpackt werden kann und günstig in der Herstellung ist.

Diese Aufgabe wird mit den in Anspruch 1 genannten Merkmalen gelöst. Vorteilhafte Ausführungen und Weiterentwicklungen der Erfindung sind in den weiteren Ansprüchen umfaßt.

Erfindungsgemäß ist eine Luftmatratze, bestehend aus wenigstens einer Luftkammer aus miteinander verschweißten oder verklebten Bahnen eines luftundurchlässigen, wasserdampfdurchlässigen oder -undurchlässigen Materials, wobei die Luftkammer mit einem verschließbaren Ventil zum Ein- und Auslassen von Luft versehen ist, dadurch gekennzeichnet, dass die Luftkammer mit einem Daunenmaterial oder einem Kunstfaserisolationsmaterial gefüllt ist und das Ventil mit einem offenporigen Material zur Verhinderung des Austritts von Daunen- oder Kunstfaserisolationsmaterials unterlegt ist.

Nach einer bevorzugten Ausführung der Erfindung ist die Luftkammer durch Stege unterteilt, wobei die Stege an den unteren und oberen großen Flächen des Luftmatratzenmaterials unmittelbar oder über Bänder oder dergleichen befestigt sind. Die Stege, die das Füllmaterial in ausgeglichener Verteilung halten, sind bei größeren Kammern vorzugsweise luftdurchlässig und bestehen beispielsweise aus Trikotnylon. Sie können aber auch luftundurchlässig sein, wenn eine Unterteilung in unabhängige Kammern erwünscht ist.

Vorzugsweise sind sind die Stege oder die Bänder oder dergleichen mit dem Luftmatratzenmaterial verschweißt oder verklebt. Die Stege sind im wesentlichen regelmäßig angeordnet und sind senkrecht oder schräg zur horizontalen Liegefläche der Luftmatratze angeordnet.

Ein Aufblasen der Luftmatratze mit dem Mund ist nicht erwünscht, da so Feuchtigkeit in das eingelegte Daunen- oder Kunstfasermaterial eingebracht wird. In ansich bekannter Weise ist das Ventil ein Sicherheitsventil zum Verhindern des Ausströmens von Luft. Das Ventil ist mit einer Pumpvorrichtung oder Blasebalgvorrichtung verbindbar, wobei diese Vorrichtung nach einer besonderen Ausführung der Erfindung aus einer flexiblen, mit einem Einlassventil versehenen Hülle besteht, wobei diese Hülle mit einem offenporigen, selbst expandierenden Schaumstoff gefüllt ist.

Im folgenden wird die Erfindung anhand einer Zeichnungen beispielhaft näher beschrieben.

Fig. 1 zeigt eine Luftmatratze 1, die vorne im Schnitt dargestellt ist. Die Luftmatratze 1 ist mit einem Füllmaterial 2 aus Daunen oder Kunstfaserwatte gefüllt. Diese Füllmaterial ist leicht und lässt sich extrem komprimieren, so dass bei Wahl eines leichten Hüllstoffes sich ein kleines Packmaß und ein geringes Gewicht ergeben. Die Luftmatratze 1 ist durch senkrecht angeordnete Stege 3, die oben und unten beispielsweise durch Verschweißen mit dem Hüllmaterial verbunden sind, in gleichmäßige Rippen unterteilt. Die Stege 3 dienen dazu, das Füllmaterial an Ort und Stelle zu halten. In der gezeigten Ausführung ist die Luftmatratze eine Einkammermatratze mit einem Ventil 4, so dass die Stege 3 aus einem luftdurchlässigen Material bestehen, um das Aufblasen und Ablassen von Luft zu ermöglichen. Vorteilhafterweise ist das Ventil 4 ein Sicherheitsventil mit einer Ausströmsicherung, das aber zum Verpacken geöffnet werden kann, bzw. um das Komprimieren zu erleichtern, sogar umgeschaltet werden kann, so dass Luft nur ausströmen, aber nicht wieder einströmen kann.

## Patentansprüche

1. Luftmatratze (1), bestehend aus wenigstens einer Luftkammer aus miteinander verschweißten oder verklebten Bahnen eines luftundurchlässigen, wasserdampfdurchlässigen oder -undurchlässigen Materials, wobei die Luftkammer mit Material gefüllt ist und mit einem verschließbaren Ventil zum Ein- und Auslassen von Luft versehen ist,
**dadurch gekennzeichnet,**
**dass** die Luftkammer mit einem Daunenmaterial (2) oder einem Kunstfaserisolationsmaterial gefüllt ist
und **dass** das Ventil (4) mit einem offenporigen Material zur Verhinderung des Austritts von Daunen- oder Kunstfaserisolationsmaterials (2) unterlegt ist.

2. Luftmatratze nach Anspruch 1,
**dadurch gekennzeichnet,**
**dass** die Luftkammer durch Stege (3) unterteilt ist, wobei die Stege (3) an den unteren und oberen großen Flächen des Luftmatratzenmaterials unmittelbar oder über Bänder oder dergleichen befestigt sind.

3. Luftmatratze nach Anspruch 2,
**dadurch gekennzeichnet,**
**dass** die Stege (3) luftdurchlässig sind.

4. Luftmatratze nach Anspruch 2,
**dadurch gekennzeichnet,**
**dass** die Stege (3) luftundurchlässig sind.

5. Luftmatratze nach Anspruch 2, 3 oder 4,
**dadurch gekennzeichnet,**
**dass** die Stege (3) oder die Bänder oder dergleichen mit dem Luftmatratzenmaterial verschweißt oder verklebt sind.

6. Luftmatratze nach Anspruch 2, 3, 4 oder 5,
**dadurch gekennzeichnet,**
**dass** die Stege (3) im wesentlichen regelmäßig angeordnet sind und senkrecht oder schräg zur horizontalen Liegefläche der Luftmatratze (1) angeordnet sind.

7. Luftmatratze nach einem der vorhergehenden Ansprüche,
**dadurch gekennzeichnet,**
**dass** das Ventil (4) ein Sicherheitsventil zum Verhindern des Ausströmens von Luft ist.

8. Luftmatratze nach einem der vorhergehenden Ansprüche,
**dadurch gekennzeichnet,**
**dass** das Ventil mit einer Pumpvorrichtung oder Blasebalgvorrichtung verbindbar ist, wobei diese Vorrichtung aus einer flexiblen, mit einem Einlassventil versehenen Hülle besteht und wobei diese Hülle mit einem offenporigen, selbst expandierenden Schaumstoff gefüllt ist.

## Claims

1. An air mattress (1) consisting of at least one air chamber composed of strips of an air-impermeable, water vapour-permeable or water vapour-impermeable material, which are welded or glued together, the air chamber being filled with material and provided with a closable valve for letting air in and out,
**characterised**
**in that** the air chamber is filled with a down material (2) or a synthetic fibre insulation material
and **in that** the valve (4) is underlaid with an open-porous material to prevent the escape of down material or synthetic fibre insulation material (2).

2. An air mattress according to Claim 1,
**characterised**
**in that** the air chamber is subdivided by means of webs (3), the webs (3) being fastened to the lower and upper large surfaces of the air mattress material directly or by way of tapes or the like.

3. An air mattress according to Claim 2,
**characterised**
**in that** the webs (3) are permeable to air.

4. An air mattress according to Claim 2,
**characterised**
**in that** the webs (3) are impermeable to air.

5. An air mattress according to Claim 2, 3 or 4,
**characterised**
**in that** the webs (3) or the tapes or the like are welded or glued to the air mattress material.

6. An air mattress according to Claim 2, 3, 4 or 5,
**characterised**
**in that** the webs (3) are arranged so as to be substantially regular and are arranged perpendicularly or obliquely to the horizontal lying surface of the air mattress (1).

7. An air mattress according to any one of the preceding Claims,
**characterised**
**in that** the valve (4) is a safety valve to prevent air from flowing out.

8. An air mattress according to any one of the preceding Claims,
**characterised**
**in that** the valve may be connected to a pump device or bellows device, this device consisting of a flexible envelope provided with an inlet valve, and this envelope being filled with an open-cell, self-expanding foamed material.

## Revendications

1. Matelas pneumatique (1), comprenant au moins une chambre à air formée par des bandes, soudées ou collées les unes aux autres, de matière perméable ou imperméable à la vapeur d'eau, la chambre à air étant remplie de matière et étant dotée d'une valve pouvant être fermée et permettant l'entrée et la sortie d'air,
**caractérisé en ce que**
la chambre à air est remplie d'une matière duveteuse (2) ou d'une matière isolante en fibres synthétiques, et
la valve (4) est garnie d'une matière à pores ouverts destinée à empêcher la sortie de matière duveteuse (2) ou de matière isolante en fibres synthétiques.

2. Matelas pneumatique selon la revendication 1, **caractérisé en ce que** la chambre à air est divisée par des cloisons (3), les cloisons (3) étant fixées aux grandes surfaces inférieures et supérieures de la matière du matelas pneumatique directement ou par l'intermédiaire de bandes ou analogues.

3. Matelas pneumatique selon la revendication 2, **caractérisé en ce que** les cloisons (3) sont perméables à l'air.

4. Matelas pneumatique selon la revendication 2, **caractérisé en ce que** les cloisons (3) sont imperméables à l'air.

5. Matelas pneumatique selon la revendication 2, 3 ou 4, **caractérisé en ce que** les cloisons (3) ou les bandes ou analogues sont soudées ou collées à la matière du matelas pneumatique.

6. Matelas pneumatique selon la revendication 2, 3, 4 ou 5, **caractérisé en ce que** les cloisons (3) sont disposées sensiblement régulièrement et sont disposées perpendiculairement ou obliquement par rapport à la surface porteuse horizontale du matelas pneumatique (1).

7. Matelas pneumatique selon l'une des revendications précédentes, **caractérisé en ce que** la valve (4) est une valve de sécurité destinée à empêcher la sortie d'air.

8. Matelas pneumatique selon l'une des revendications précédentes, **caractérisé en ce que** la valve peut être reliée à un dispositif de pompage ou un dispositif à soufflet, ce dispositif étant constitué d'une gaine dotée d'une valve d'entrée et cette gaine est remplie d'une matière alvéolaire autoexpansible à pores ouverts.
